# EUROPÄISCHE PATENTSCHRIFT

(11) **EP 0 549 046 B1**
(45) Veröffentlichungstag und Bekanntmachung des Hinweises auf die Patenterteilung: **27.03.1996**
(21) Anmeldenummer: 92203930.0
(22) Anmeldetag: 15.12.1992
(51) Int. Cl.: H01J 65/04, H01J 61/16

(54) **Beleuchtungssystem und Hochdruckglimmentladungslampe zur Anwendung in ein derartiges System**
Lighting system and high pressure glow discharge lamp to be used in said system
Système d'éclairage et lampe à décharge luminescente à haute pression pour l'utilisation dans un tel système d'éclairage

(30) Priorität: 20.12.1991 EP 91203372
(43) Veröffentlichungstag der Anmeldung: 30.06.1993
(73) Patentinhaber: Philips Electronics N.V., NL-5621 BA Eindhoven (NL); Philips Patentverwaltung GmbH, D-22335 Hamburg (DE)
(72) Erfinder: Beneking, Claus, Philips Patentverwaltung GMBH, W-2000 Hamburg 1 (DE); Dannert, Horst, Philips Patentverwaltung GMBH, W-2000 Hamburg 1 (DE); Neiger, Manfred, Philips Patentverwaltung GMBH, W-2000 Hamburg 1 (DE); Stockwald, Klaus, Philips Patentverwaltung GMBH, W-2000 Hamburg 1 (DE); Schorp, Volker, Philips Patentverwaltung GMBH, W-2000 Hamburg 1 (DE)
(74) Vertreter: Evers, Johannes Hubertus Maria

(56) Entgegenhaltungen:
- CH-A- 678 128
- JAPANESE JOURNAL OF APPLIED PHYSICS, Bd. 28, Nr. 12, Dezember 1989, TOKYO, JP, Seiten L2228 - L2231, KUMAGAI ET AL.: 'A high- efficiency, high repetition- rate KrF(B-- X) excimer lamp excited by microwave discharge.'
- LASER UND OPTOELEKTRONIK Bd. 22, Nr. 4, August 1990, STUTTGART DE Seiten 55 - 59 KOGELSCHATZ ET AL. 'Neue inkohärente Ultraviolett-Excimerstrahler zur photolytischen Materialabscheidung.'
- APPLIED PHYSICS B. PHOTOPHYSICS AND CHEMISTRY, Bd. 52, 1991, HEIDELBERG, DE, Seiten 14 - 21, B. GELLERT ET AL.: 'Generation of excimer emission in dielectric barrier discharges.'

## Beschreibung

Die Erfindung bezieht sich auf ein Beleuchtungssystem das eine Hochdruckglimmentladungslampe mit einem flächenhaften, vakuumdicht abgeschlossenen Entladungsgefäss umfaßt, welches Entladungsgefäß einen eine Excimere bildende Gasfüllung enthaltenden Entladungsraum umschliesst dessen parallele Wände von einem Dielektrikum gebildet sind, wobei die dem Entladungsraum abgewandten Oberflächen der Wände mit flächenhaften Elektroden versehen sind, wobei mindestens eine dieser Wände mit zugeordneter Elektrode zumindest teilweise transparent für die erzeugte Strahlung ist, wobei die dem Enladungsraum zugewandten Oberflächen der Wände auf einem Abstand d von einander angeordnet sind, und wobei die Gasfüllung eines der Edelgase Xe und Kr als Excimerbildner enthält, wobei der Excimerbildner einen Partialdruck P aufweist der kleiner ist als ein Grenzwert Pg, in welches Beleuchtungssystem die Lampe in einem Betriebszustand gespeist wird mit einer Wechselspannung mit Betriebsfrequenz f.

Die Erfindung bezieht sich auch auf die Verwendung eines derartigen Beleuchtungssystems und auf eine Hochdruckglimmentladungslampe für ein derartiges Beleuchtungssystems.

In einer Hochdruckglimmentladungslampe wird eine dielektrisch behinderte Glimmentladung (auch "stille Entladung" genannt) bei relativ hohem Gasdruck erzeugt. Bei diesen Entladungen sind, zwischen zwei flächenhaften ganz oder teilweise transparenten Elektroden, eine bei elektrischer Anregung Strahlung emittierende Gasfüllung sowie mindestens ein Dielektrikum vorhanden. Die elektrische Speisung geschieht mit Wechselspannung. Das Entladungsprinzip ist beispielsweise in dem Artikel von B. Eliasson und U. Kogelschatz, Appl. Phys. B46 (1988) 299-303 beschrieben.

Eine Lampe geeignet für Verwendung in ein Beleuchtungssystem der eingangs erwähnten Art ist beispielsweise aus der EP-A 0 324 953 bekannt (siehe auch die EP-A 0 254 111, 0 312 732 und 0 371 304). In dieser Beschreibung und in den Ansprüchen wird unter einem flächenhaften, vakuumdicht abgeschlossenen Entladungsgefäss ein Entladungsgefäss verstanden, das zwei jedenfalls nahezu parallele Wände deren Abmessungen groß sind im Vergleich mit dem Abstand zwischen diesen Wänden und eine vakuumdicht abschließende Seitenwand aufweist, wobei die Wände planparallel oder aber auch koaxial sein können und wobei eine Schlagweite, auch Entladungslänge genannt, von dem Abstand (d) zwischen den inneren Oberflächen der Wände bestimmt wird.

Für die Wände des Entladungsgefässes wird ein dielektrisches, d.h. elektrisch nicht leitendes, Material verwendet. Wenigstens eine der parallele Wände ist transparent für die erzeugte Strahlung und es kommen dazu Materialien in Betracht wie z.B. Glas, Quarz, das UV-transparent sein kann, oder die für sehr kurzwelligen Strahlungen transparenten Fluoride von Magnesium oder Calcium. Die erwähnte Dielektrika sind im Allgemeinen durchschlagfest und chemisch resistent gegen die Gasfüllung. Die flächenhaften Elektroden können aus Metall, z.B. Metallplatten oder Metallschichten gebildet sein. Transparente Elektroden können als Netz- oder Gitterelektroden, z.B. Drahtnetze oder Gitterelektroden, oder auch als transparente Metallschichten (5 - 10 nm) oder elektrisch leitende Oxidschichten ausgebildet sein.

Der Erfindung liegt die Aufgabe zugrunde ein Beleuchtungssystem zu schaffen, das eine hohe Strahlungsausbeute aufweist, und darüber hinaus auch ausgedehnte homogen emittierende Flachstrahlungsquellen mit hoher Strahlungsausbeute zu ermöglichen.

Diese Aufgabe wird mit einem Beleuchtungssystem der eingangs erwähnten Art dadurch gelöst, daß der Grenzwert Pg kleiner ist je nachdem die Betriebsfrequenz f mehr abweicht von einer Frequenz f_{M} wobei der Grenzwert ein Maximum P_{M} hat, wobei P_{M} = A + B*exp(C*d) und f_{M} = D*d^{E},
worin für Xenon gilt A = 0.3 bar, B = 6 bar und C = -1.3 mm⁻¹, mit
D = 200 kHz und E = -1.47 für d ≤ 2.75 mm, und
D = 350 kHz und E = -2 für d > 2.75 mm,
und worin für Krypton gilt A = 0.75 bar, B = 150 bar und C = -2.3 mm⁻¹, mit D = 160 kHz und E = -1.74.

Die nachfolgende Beschreibung erläutert die Erfindung an Hand der Zeichnungen. Darin ist in Abbildung 1 schematisch der Zusammenhang zwischen dem Grenzwert Pg für den Partialdruck des Excimerbildners und der Betriebsfreqenz f der Wechselspannung dargestellt. Abbildung 2 stellt schematisch den Zusammenhang zwischen der Betriebsspannungsamplitude U und dem Gesamtdruck Pges der Gasfüllung dar. Pges ist die Summe der Partialdrucke des Excimerbildners und eines gegebenenfalls verwendeten Puffergases (Pp).
Abbildung 3 zeigt ein Ausführungsbeispiel einer Lampe für Verwendung in ein Beleuchtungssystem nach der Erfindung. Abbildung 4 zeigt ein Einzelteil der Lampe von Abbildung 3.

Die Erfindung beruht auf der Einsicht, daß für eine Entladungslänge d zwischen 0.05 und 10 mm ein ausgezeichneter Betriebsbereich bezüglich der Betriebsparameter P und f existiert, der in Abbildung 1 schraffiert ist dargestellt. Der Partialdruck P des Excimerbildners ist begrenzt von einem Grenzwert Pg der ein maximum P_{M} hat bei einer Betriebsfrequenz f_{M}. Die Wahl der Betriebsparameter in das schraffierte Bereich ermöglicht es die Spannungsamplitude U einzustellen auf einen Wert innerhalb eines Intervalles ΔU wobei eine Zündung pro Halbwelle der Wechselspannung eintritt (siehe Abbildung 2). Unter diesen Umständen nimmt die Lampe einen flächenhomogenen Betriebszu-stand an. Das Interval ist begrenzt von einer Spannungsamplitude U₁ unterhalb der die Entladung verlischt, und einer Spannungsamplitude U₂ oberhalb welcher mehr als eine Zündung pro Wechselspannungshalbwelle stattfindet.

Gegeben das Maximum P_{M} für den Grenzwert und die Frequenz f_{M} wobei der Grenzwert sein Maximum hat, ist der Betriebsbereich einfach festzustellen. Außer dem Betriebspunkt (P_{M}, f_{M}) gehören auch Betriebspunkte bei dieser Frequenz f_{M} mit Betriebsdrucke P kleiner als P_{M} dem Betriebsbereich zu. Ausgehend von diesen Betriebspunkte ist es, jehweils bei konstantem Betriebsdruck P, ein fach fest zu stellen innerhalb welches Frequenzbereich noch ein Interval existiert wobei eine Zündung pro Halbwelle der Wechselspannung eintritt.

Außerhalb diesem Betriebsbereich wird im Allgemeinen bei höheren Drucken keine diffuse, flächenhomogene Entladung ausgebildet, sondern die Entladung kontrahiert in eine Vielzahl von eng abgegrenzten, über die Fläche verteilte Filamente. Ein filamentierter Entladungsmodus besitzt eine geringere Strahlungsausbeute, und ist ferner wegen der entstehenden Inhomogenität für lichttechnische Anwendungen unerwünscht. Wenn obige Bedingungen für die Partialdrucke erfüllt werden sind Beleuchtungssysteme mit grossflächigen Hochdruckglimmentladungslampen, beispielsweise DIN A4-große oder sogar größere flache Lampen realisierbar, die sowohl einen flächenhomogenen Entladungsmodus als auch eine hohe Strahlungsausbeute aufweisen.

Bei der Wahl von Xe als Excimerbildner wird vorwiegend 172 nm Emission im Bereich 165-195 nm erzielt, bei der Wahl von Kr als Excimerbildner wird vorwiegend 146 nm Emission im Bereich von 135-165 nm erzielt. Der Bereich ist basiert auf einen Bandensockel von ca. 10%.

Est ist vorteilhaft wenn der Betriebspunkt (P, f) sich in der Nähe des Betriebspunktes (P_{M}, f_{M}) befindet. Die Lampe hat dann eine relativ hohe Strahlungsausbeute.

Es hat sich herausgestellt, daß flächenhomogene Betriebsbedingungen und Ausbildungsformen durch die Zugabe von geringsten Mengen von elektronegativen Gasanteilen, die als Elektronenattachern wirken, erweitert werden. Dabei kann jeder attachende Gasanteil Verwendung finden, sofern die Excimerkinetik nicht in die Weise verändert wird, daß ein zur Erzeugung von Xe- bzw. Kr- Excimere konkurrierender Excimerprozess oder andere Verlust-prozesse hinzukommen, die zu einer merklichen Effizienzeinbuße gegenüber den reinen Edelgas-System führen. In einer vorteilhaften Ausführungsform des erfindungsgemäßen Beleuchtungssystems enthält die Gasfüllung elektronegative Gase mit einem Partialdruck P_{D} zwischen 5x10⁻⁵ und 5x10⁻⁴ Mal der Partialdruck des Excimerbildners. So haben sich beispielsweise Zugaben von O₂ in Zumischungsdosen innerhalb des obengenannten Bereichs als für die Effizienz der Xe- oder Kr- Excimerstrahlung als praktisch ohne Einfluss erwiesen, wobei jedoch die Ausbildung eines flächenhomogenen Entladungsmodus gefördert wird.

Eine sehr vorteilhafte Ausführungsform eines erfindungsgemässen Beleuchtungssystems löst das Problem, daß die flächenhafte Ausdehnung der Lampe durch den Gesamtdruck der Gasfüllung (wesentlich unter 1000 mbar) begrenzt ist. Bei Überschreitung einer von der Wandstärke und den maximal tolerierbaren im Material auftretenden mechanischen Spannungen begrenzten Gefässgrösse kann Implosion auftreten. Diese Grenze liegt bei einem Gesamtdruck von etwa 100 mbar und Wandstärken von 2-3 mm bei typisch 10 cm linearen Ausdehnung der Wände. Grossflächige Hochdruckglimmentladungslampen werden erfindungsgemäss realisiert, wenn die Gasfüllung zusätzlich als Puffergas bei der Verwendung von Xe als Excimerbildner wenigstens eines der Edelgase He, Ne, Ar und Kr, und bei der Verwendung von Kr als Excimerbildner wenigstens eines der Edelgase He, Ne und Ar enthält. Dabei ist die Atommasse des Puffergases wesentlich kleiner als die Atommasse des Excimerbildners. Der Gesamtdruck der Gasfüllung Pges wird durch das zugesätzte Puffergas erhöht ohne das flächenhomogene Betriebsverhalten zu beeinträchtigen.

Gute Ergebnisse werden in praktischen Implementationen der obergenannten Ausführungsformen erhalten wobei der Gesammtdruck Pges der Gasfüllung Kleiner ist als vier Mal der Partialdruck P des Excimerbildners.

Eine bevorzugte Ausführungsform eines erfindungsgemässen Beleuchtungssystems ist dadurch gekennzeichnet, daß das Entladungsgefäss eine innere Leuchtstoffschicht aufweist. Bei Verwendung von Leuchtstoffen (beispielsweise beschrieben von Opstelten, Radielovic und Verstegen in Philips Tech. Rev. 35, 1975, 361-370) können grossflächige, homogen strahlende Lichtquellen gefertigt werden, die ihre Anwendung als Hintergrundbeleuchtung von grossflächigen LCD's, Leuchtwänden, Anzeigeelementen u.ä. finden.

Eine weitere bevorzugte Ausführungsform eines erfindungsgemässen Beleuchtungssystems ist dadurch gekennzeichnet, daß das Entladungsgefäss fluoreszierende Gefässwände aufweist.

Ausführungsbeispiele von Beleuchtungssystemen nach der Erfindung werden nachstehend an Hand der Abbildungen 3 und 4 näher erläutert. Es zeigt Figur 3 schematisch und im Schnitt eine Hochdruckglimmentladungslampe 1 geeignet für Verwendung in ein Beleuchtungssystem nach der Erfindung. Die Lampe 1 hat ein flächenhaftes, vakuumdicht abgeschlossenes Entladungsgefäss 2, das einen eine Excimere bildende Gasfüllung enthaltenden Entladungsraum 3 umschliesst. Das Entladungsgefäss 2 hat parallele Wände 4_{A}, 4_{B} aus einem Dielelktrikum, in diesem Fall Quarzglassplatten mit einer Stärke von 2 mm. Die Wände 4_{A}, 4_{B} des Entladungsgefäßes 2 sind mit einander verbunden von einem zylindrischen Quarzdistanzring 5 mit einem diameter von 40 mm. Der Quarzdistanzring 5 weist einen Pumpstutz 6 auf mit dem das Entladungsgefäß 2 evakuiert und gefüllt ist. Die Teile 4_{A}, 4_{B}, 5, 6 des Entladungsgefäßes 2 sind durch Glaslottechnik zusammengefügt. Die dem Entladungsraum 3 abgewandten Oberflächen 7_{A}, 7_{B} der Wände 4_{A}, 4_{B} sind mit flächenhaften Elektroden 8_{A}, 8_{B} versehen. Die Lampe 1 hat eine für die erzeugte Strahlung teilweise transparente Auskoppelelektrode 8_{B} aus einer Gitterstruktur aus Gold mit Stegbreiten von 0.5 mm und einer Maschenweite von 1.5 mm. Die Elektrode 8_{B}, in Ansicht gezeigt in Abbildung 4, ist durch pyrolytische Sedimentation auf die Oberfläche aufgebracht. Die andere Elektrode 8_{A} besteht aus Aluminium und ist auf die Wand 4_{A} aufgedampft. Anderenfalls kann die letztgenannte Elektrode 8_{A} auch eine Gitterstruktur, zum Beispiel aus Gold, aufweisen. Die dem Entladungsraum 3 zugewandten Oberflächen 9_{A}, 9_{B} der Wände 4_{A}, 4_{B} sind auf einem Abstand d von 2 mm voneinder angeordnet. Die Gasfüllung enthält Xe als Excimerbildner. Im Beleuchtungssystem wird die Lampe 1 in einem Betriebszustand gespeist mit einer Wechselspannung aus eine nicht gezeigten, elektrischen Speisung. Bei Xe als Excimerbildner und Abstand d = 2 mm hat der Grenzwert Pg einen maximalen Wert P_{M} von 0.75 bar bei einer Frequenz f_{M} von 72 kHz.

In diesem Ausführungsbeispiel ist die Gasfüllung wie folgt zusammengesetzt. Der Partialdruck des Excimerbilders betragt 0.5 bar (also unterhalb P_{M}). Die Gasfüllung enthält weiter Neon als Puffergas mit einem Partialdruck von ebenfalls 0.5 bar und ein Dotierung von O₂ mit einem Partialdruck von 0.1 mbar. Der Gesammtdruck (ungefähr 1 bar) der Gasfüllung ist Kleiner als vier Mal der Partialdruck des Excimerbildners. Der Partialdruck P_{D} der O₂-Dotierung beträgt 2x10⁻⁴ mal der Partialdruck des Excimerbildners.

Bei Betrieb der Lampe mit einer sinusförmig alternierenden Hochspannung mit einer Frequenz von 50 kHz wird eine flächenhomogene Entladung erzeugt. Die Stralungsleistungsdichte an der Lampenoberfläche beträgt 250 W/m. Bei dieser Frequenz von 50 kHz und bei einer Spannung wobei die Leistungseinkopplung maximal ist, wird ein Stralungswirkungsgrad von mehr als 10 % erzielt. Die Leistung und der Strahlungswirkungsgrad kann um ca. 50% erhöht werden durch Verwendung einer feinmaschigeren Gitterstruktur, z.B. mit 90 % Transmission.

Ein weiteres Ausführungsbeispiel einer Lampe nach der Erfindung hat eine Entladungslänge d von 10 mm und eine Gasfüllung von 0.25 bar Xenon als Excimerbildner und 0.75 bar Neon als ein Puffergas. Hier hat der Grenzwert Pg einenen maximalen Wert P_{M} von 0.3 bar bei einer Frequenz f_{M} von 3.5 kHz.

Die Lampe wird mit einer Frequenz von 2.5 kHz betrieben, das heisst in der Nähe des Betriebspunktes (P_{M}, f_{M}). Die Lampe hat eine Strahlungsleistungsdichte an der Lampenoberfläche von 50 W/m und einen Strahlungswirkungsgrad von 20 %.

Das Beleuchtungssystem kann als flacher Strahler für Kontaktlithografie oder Beschichtigungstechniken verwendet werden. Auch kann die Lampe eine innere Leuchtstoffbeschichtigung aufweisen, und dann für andere Beleuchtungszwecke, zum Beispiel für Hintergrundbeleuchtung von LCD's oder Anzeigeelementen, oder für Allgemeinbeleuchtung, verwendet werden.

## Patentansprüche

1. Beleuchtungssystem das eine Hochdruckglimmentladungslampe mit einem flächenhaften, vakuumdicht abgeschlossenen Entladungsgefäss umfaßt, welches Entladungsgefäß einen eine Excimere bildende Gasfüllung enthaltenden Entladungsraum umschliesst, dessen parallele Wände von einem Dielektrikum gebildet sind, wobei die dem Entladungsraum abgewandten Oberflächen der Wände mit flächenhaften Elektroden versehen sind, wobei mindestens eine dieser Wände mit zugeordneter Elektrode zumindest teilweise transparent für die erzeugte Strahlung ist, wobei die dem Enladungsraum zugewandten Oberflächen der Wände auf einem Abstand d von einander angeordnet sind, und wobei die Gasfüllung eines der Edelgase Xe und Kr als Excimerbildner enthält, wobei der Excimerbildner einen Partialdruck P aufweist der kleiner ist als ein Grenzwert Pg, in welchem Beleuchtungssystem die Lampe im Betrieb mit einer Wechselspannung mit Betriebsfrequenz f gespeist wird, dadurch gekenzeichnet, daß der Grenzwert Pg um so kleiner ist je mehr die Betriebsfrequenz f von einer Freqenz f_{M} abweicht, wobei der Grenzwert ein Maximum P_{M} hat, wobei P_{M} = A + B*exp(C*d) und f_{M} = D*d^{E},
worin für Xenon gilt A = 0.3 bar, B = 6 bar und C = -1.3 mm⁻¹, mit
D = 200 kHz und E = -1.47 für d ≤ 2.75 mm, und
D = 350 kHz und E = -2 für d > 2.75 mm,
und worin für Krypton gilt A = 0.75 bar, B = 150 bar und C = -2.3 mm⁻¹, mit D = 160 kHz und E = -1.74.

2. Verwendung eines Beleuchtungssystems nach Anspruch 1, dadurch gekennzeichnet, daß die Lampe betrieben wird in der Nähe des Betriebspunktes (P_{M}, f_{M}).

3. Beleuchtungssystem nach Anspruch 1, dadurch gekennzeichnet, daß die Gasfüllung elektronegative Gase mit einem Partialdruck P_{D} zwischen 5x10⁻⁵ und 5x10⁻⁴ Mal der Partialdruck des Excimerbildners enthält.

4. Beleuchtungssystem nach Anspruch 1 oder 3, dadurch gekennzeichnet, daß die Gasfüllung zusätzlich als Puffergas bei der Verwendung von Xe als Excimerbildner wenigstens eines der Edelgase He, Ne, Ar und Kr, und bei der Verwendung von Kr als Excimerbildner wenigstens eines der Edelgase He, Ne und Ar enthält.

5. Beleuchtungssystem nach Anspruch 4 dadurch gekennzeichnet, daß der Gesammtdruck Pges der Gasfüllung kleiner ist als vier Mal der Partialdruck P des Excimerbildners.

6. Beleuchtungssystem nach einer der Ansprüche 1 und 3 bis 5, dadurch gekennzeichnet, daß das Entladungsgefäss eine innere Leuchtstoffschicht aufweist.

7. Beleuchtungssystem nach einer der Ansprüche 1 und 3 bis 6, dadurch gekennzeichnet, daß das Enüadungsgefäss fluoreszierende Gefässwände aufweist.

8. Hochdruckglimmentladungslampe zur Anwendung in einem Beleuchtungssystem nach einer der Ansprüche 1 bis 7, mit den Lampenmerkmalen eines der Ansprüche 1 und 3 bis 7.

## Claims

1. A lighting system which comprises a high-pressure glow discharge lamp with a planar discharge vessel which is sealed in a vacuumtight manner and which encloses a discharge space containing a gas filling which forms excimers, the parallel walls of said discharge space being formed by a dielectric material and the surfaces of the walls remote from the discharge space being provided with planar electrodes, while at least one of said walls with the associated electrode is at least partly transparent to the radiation generated, the surfaces of said walls facing the discharge space are arranged with a mutual interspacing d, and the gas filling comprises one of the rare gases Xe and Kr as the excimer former, the excimer former having a partial pressure P which is smaller than a limit value Pg, in which lighting system the lamp is fed with an AC-voltage with an operating frequency f in the operational state, characterized in that the limit value Pg is smaller in proportion as the operating frequency f differs more from a frequency f_{M} for which the limit value has a maximum P_{M}, where P_{M} = A+B*exp(C*d) and f_{M} = D*d^{E}, where it holds for xenon that A = 0.3 bar, B = 6 bar, and C = -1.3 mm⁻¹, with
D = 200 kHz and E = -1.47 for d ≤2.75 mm, and
D = 350 kHz and E = -2 for d > 2.75 mm,
and where it holds for krypton that A = 0.75 bar, B = 150 bar, and C = -2.3 mm⁻¹, with
D = 160 kHz and E = -1.74.

2. The use of a lighting system as claimed in Claim 1, characterized in that the lamp is operated close to the operating point (P_{M}, f_{M}).

3. A lighting system as claimed in Claim 1, characterized in that the gas filling comprises electronegative gases with a partial pressure P_{D} of between 5 x 10⁻⁵ 5 and 5 x 10⁻⁴ times the partial pressure of the excimer former.

4. A lighting system as claimed in Claim 1 or 3, characterized in that the gas filling in addition comprises at least one of the rare gases He, Ne, Ar, and Kr as a buffer gas when Xe is used as the excimer former, and at least one of the rare gases He, Ne, and Ar when Kr is used as the excimer former.

5. A lighting system as claimed in Claim 4, characterized in that the total pressure Pges of the gas filling is smaller than four times the partial pressure P of the excimer former.

6. A lighting system as claimed in any one of the Claims 1 and 3 to 5, characterized in that the discharge vessel has an inner layer of fluorescent material.

7. A lighting system as claimed in any one of the Claims 1 and 3 to 6, characterized in that the discharge vessel has fluorescent vessel walls.

8. A high-pressure glow discharge lamp for use in a lighting system as claimed in any one of the Claims 1 to 7, having the lamp characteristics as defined in any one of the Claims 1 and 3 to 7.

## Revendications

1. Système d'éclairage qui comprend une lampe à décharge luminescente à haute pression avec un vase de décharge superficiel fermé de manière étanche au vide qui renferme un espace de décharge contenant un remplissage de gaz formant un excimère dont les parois parallèles sont formées par un diélectrique, dans lequel les surfaces des parois opposées à l'espace de décharge sont dotées d'électrodes de surface, au moins une de ces parois dotées d'une électrode est transparente, du moins en partie, au rayonnement produit, les surfaces des parois tournées vers l'espace de décharge sont disposées à un intervalle d l'une de l'autre et le remplissage de gaz contient au moins un des gaz nobles Xe et Kr comme agent formateur d'excimère, l'agent formateur d'excimère présentant une pression partielle P inférieure à une valeur limite Pg, système d'éclairage dans lequel la lampe est alimentée en fonctionnement par une tension d'alimentation d'une fréquence de fonctionnement f, caractérisé en ce que la valeur limite Pg diminue à mesure que la fréquence de fonctionnement f s'écarte d'une fréquence f_{M}, la valeur limite étant un maximum P_{M}, P_{M} = A + B*exp(C*d) et f_{M} = D*d^{E},
pour le xénon : A = 0,3 bar, B = 6 bars et C = -1,3 mm⁻¹,
avec D = 200 kHz et E = -1,47 pour d ≤ 2,75 mm, et
D = 350 kHz et E = -2 pour d > 2,75 mm,
pour le krypton : A = 0,75 bar, B = 150 bars et${\text{C = -2,3 mm}}^{\text{-1}} \text{,}$
avec D = 160 kHz et E = -1,74.

2. Mise en oeuvre d'un système d'éclairage selon la revendication 1, caractérisée en ce que la lampe fonctionne à proximité du point de fonctionnement (P_{M}, f_{M}).

3. Système d'éclairage selon la revendication 1, caractérisé en ce que le remplissage de gaz contient des gaz électronégatifs d'une pression partielle P_{D} entre 5 x 10⁻⁵, 5 x 10⁻⁴ fois la pression partielle de l'agent formateur d'excimère.

4. Système d'éclairage selon la revendication 1 ou 3, caractérisé en ce que le remplissage de gaz contient en plus comme gaz tampon en cas d'utilisation de Xe comme agent formateur d'excimère au moins un des gaz nobles He, Ne, Ar et Kr et, en cas d'utilisation de Kr comme agent formateur d'excimère, un des gaz nobles He, Ne et Ar.

5. Système d'éclairage selon la revendication 4, caractérisé en ce que la pression totale du remplissage de gaz est inférieure à 4 fois la pression partielle P de l'agent formateur d'excimère.

6. Système d'éclairage selon l'une des revendications 1 et 3 à 5, caractérisé en ce que le vase de décharge présente une couche interne de substance fluorescente.

7. Système d'éclairage selon une des revendications 1 et 3 à 6, caractérisé en ce que le vase de décharge présente des parois fluorescentes.

8. Lampe à décharge luminescente à haute pression à utiliser dans un système d'éclairage selon l'une des revendications 1 à 7, présentant les caractéristiques des lampes suivant une des revendications 1 et 3 à 7.
